# EUROPÄISCHE PATENTSCHRIFT

(11) **EP 1 157 928 B1**
(45) Veröffentlichungstag und Bekanntmachung des Hinweises auf die Patenterteilung: **14.06.2006**
(21) Anmeldenummer: 01810448.9
(22) Anmeldetag: 08.05.2001
(51) Int. Cl.: B65B 23/02, B65B 11/10

(54) **Verfahren und Vorrichtung zum Banderolieren von Eierschachteln**
Method and apparatus for banding egg cartons
Procédé et appareil pour banderoler des boItes à oeufs

(30) Priorität: 16.05.2000 CH 9782000
(43) Veröffentlichungstag der Anmeldung: 28.11.2001
(73) Patentinhaber: Nuovo AG Eierverarbeitungsmaschinen, 8330 Pfäffikon (CH)
(72) Erfinder: Isler, Werner, 8330 Pfäffikon (CH)
(74) Vertreter: Schneider Feldmann AG Patent- und Markenanwälte

(56) Entgegenhaltungen:
- US-A- 3 546 045
- US-A- 4 918 905
- US-A- 5 673 536

## Beschreibung

Die vorliegende Erfindung betrifft ein Verfahren zum Banderolieren von Eierschachteln, bei dem die Eierschachteln auf einer Schiene schrittweise vorgeschoben werden, die Banderole über die Schachteln gelegt, um diese herum angedrückt, gefaltet und die Enden verklebt werden. Die Erfindung betrifft ferner eine Maschine zum Banderolieren von Eierschachteln, die nach dem erfindungsgemässen Verfahren arbeitet.

Heute werden Eier verschiedenster Qualität auf dem Markt angeboten, bei denen nicht nur das Legedatum interessiert, sondern auch Informationen betreffend der Hühnerhaltung interessieren. Um diese Informationen auch kontrollieren zu können, müssen beispielsweise auch Name und Anschrift des Produzenten auf den Eierschachteln angegeben sein. Am einfachsten erfolgt dies durch Aufkleben eines Etikettes auf der planen Oberfläche der Eierschachtel. Diese Methode ist zwar preiswert, berücksichtigt jedoch nicht, dass Eierschachteln oftmals mehrfach benutzt werden. Ein mehrfaches Ueberkleben ist jedoch nicht erwünscht.

Entsprechend sind heute auch Eierschachteln auf dem Markt, die mit einer Banderole umschlagen sind. Für kleinere Eierproduzenten werden entsprechend fertige Banderolen angeboten, die mit einer anfeuchtbaren Kleblasche versehen sind oder auf die entsprechender Klebstoff aufgetragen werden kann. Dies hat jedoch verschiedene Nachteile. Zum einen sitzen solche Banderolen nicht sehr straff und lassen sich entsprechend von der Schachtel abschieben. Dies hat damit zu tun, dass die Klebeseite auf der Unterseite der Eierschachtel zu liegen kommen muss, wobei jedoch die Eierschachtelunterseite völlig uneben ist. Entsprechend erfolgt die Klebung während die Klebstelle auf der Oberfläche der Schachtel liegt, worauf anschliessend die Banderole so verschoben wird, dass die Klebstelle nach unten zu liegen kommt. Diese Methode ist zwar äusserst preiswert, führt jedoch zu einem völlig unbefriedigenden Resultat.

Bei der Verwendung von Eierschachteln aus Kunststoff werden auch Banderolen aus Halbkarton verwendet, die mit einer bestimmten Formgebung versehen sind, entsprechende Aufreissperforierungen aufweisen und sowohl manuell als auch maschinell um die entsprechenden Eierschachteln angelegt werden können. Dank der Verwendung von Halbkarton spielt die unebene Unterseite der Eierschachtel keine Rolle. Die Kosten solcher Banderolen aus Halbkarton sind relativ hoch und lohnen sich nur, um in entsprechend grossen Quantitäten hergestellt zu werden. Auch ist es nicht möglich, bei solchen Banderolen von einer Endlosvorratsrolle zu arbeiten. Für die meisten kleinen bis mittleren Eier produzierenden Betriebe kommen solche Banderolen aus Halbkarton daher nicht in Frage.

Es ist daher die Aufgabe der vorliegenden Erfindung, ein Verfahren der eingangs genannten Art zu schaffen, bei dem die genannten Probleme gemieden werden können.

Es ist eine weitere Aufgabe der vorliegenden Erfindung, eine Maschine anzubieten, mit der Eierschachteln mit einer Papierbanderole versehen werden können, wobei die Klebstelle direkt im Bereich der Eierschachtelunterseite angebracht werden kann.

Ein Verfahren, welches die Aufgabe der Erfindung erfüllt, geht aus dem Anspruch 1 hervor. Das wesentliche Prinzip der Erfindung liegt darin, dass die Banderole nicht nur die Eierschachtel umgibt, sondern während des Banderolierens um die als Auflagefläche für die Eierschachteln dienende Schiene erfolgt. Die Schiene bildet so eine Andruckfläche, auf der die Klebestelle verpresst werden kann. Weitere vorteilhafte Verfahrensschritte gehen aus den entsprechenden abhängigen Ansprüchen hervor und sind in der nachfolgenden Beschreibung mit Bezug auf die Zeichnungen erläutert.

Eine Maschine, mittels der ein Banderolierverfahren der erfindungsgemässen Art durchgeführt werden kann, geht aus Anspruch 6 hervor und weitere vorteilhafte Ausgestaltungsformen dieser Maschine gehen aus den abhängigen auf den Anspruch 6 direkt oder indirekt zurückbezogenen Ansprüchen hervor. In der Beschreibung ist auch die Bedeutung dieser abhängigen Ansprüche erläutert.

In der beiliegenden Zeichnung ist ein bevorzugtes Ausführungsbeispiel der erfindungsgemässen Maschine sowie der Ablauf des erfindungsgemässen Verfahrens dargestellt. Es zeigt:
- Figur 1-9: das einzige Ausführungsbeispiel der Maschine zum Banderolieren von Eierschachteln während verschiedener Verfahrensschritte und
- Figur 10: dieselbe Vorrichtung in einem Vertikalschnitt senkrecht zur Vorschubsrichtung der Eierschachteln geschnitten im Bereich der Falzstation.

Die erfindungsgemässe Maschine zum Banderolieren von Eierschachteln ist aufgebaut auf einer horizontalen Chassisplatte 1 und einer damit verbundenen vertikalen Chassisplatte 2. Eine Arbeitsplatte 3, welche die Ebene darstellt, in der die Eierschachteln E bewegt werden, ist zur besseren Sichtbarkeit der verschiedenen Maschinenelemente nur andeutungsweise dargestellt, ansonsten jedoch weggelassen. Praktisch mit der Ebene der Arbeitsplatte 3 fluchtend ist eine Flachschiene 4 gezeigt, auf der die zu banderolierenden Eierschachteln von links nach rechts bewegt werden. Eine insgesamt mit der Bezugszahl 6 bezeichnete Transportvorrichtung bewegt die Eierschachteln E schrittweise von der Einführseite in Abstossrichtung durch die Maschine hindurch. Die Transportvorrichtung 6 besteht aus einem Flachstab 7, der aus einem Flachblech geformt ist und dessen beide Enden als endseitige Schieber 8 um 90° nach unten abgewinkelt sind. Ferner ist am Flachstab 7 noch ein mittiger Schieber 9 ebenfalls vertikal nach unten gerichtet befestigt. Zwischen dem mittigen Schieber 9 und den in Abstossrichtung vorderen, endseitigen Schieber 8 sind unten zwei Federplatten 10 als Niederhalter angeordnet. Mittels einer über dem Flachstab 7 liegenden Kolbenzylindereinheit 11, die ebenfalls zur Transportvorrichtung 6 gehört, lässt sich der Flachstab 7 um die Hälfte seiner Länge vor- und zurückschieben. Hierzu ist die Kolbenstange 12 der Kolbenzylindereinheit 11 an einem Mitnehmer 13 befestigt. Die gesamte Transportvorrichtung 6 ist auf einer abgewinkelten Hebeplatte 14 gelagert. Der Flachstab 7 läuft auf teleskopischen Schienen 15, die auf der Unterseite des horizontalen Schenkels der abgewinkelten Hebeplatte 14 befestigt sind. Die Hebeplatte 14 läuft für ihre Vertikalbewegungen in Vertikalschienen 16, die mittels Distanzelementen 17 auf der Chassisplatte 2 montiert sind.

Die hier dargestellte Maschine ist so konzipiert, dass in jeder Arbeitsstufe immer gleichzeitig zwei Eierschachteln E miteinander bearbeitet werden können. In der hier dargestellten Ausführungsform ist die Transportvorrichtung 6 so ausgelegt, dass immer sechs Schachteln gleichzeitig bewegt werden. Hierdurch lässt sich eine höhere Durchstossfrequenz erreichen. Ohne eine funktionelle Einbusse zu erleiden, könnte jedoch die Transportvorrichtung auch um die Hälfte verkürzt werden, so dass maximal immer nur drei Schachteln gleichzeitig verschoben werden.

In einem ersten Arbeitsschritt, wie er in der Figur 1 dargestellt ist, werden zwei bereitstehende Eierschachteln E mittels der Transportvorrichtung 6 auf die Flachschiene 4 geschoben. Hierbei liegen die Schachteln E auf die nicht dargestellte Arbeitsfläche 3 auf oder auf einer hier ebenfalls nicht dargestellten Verlängerung der Flachschiene 4. Die Transportvorrichtung 6 befördert nun die beiden Eierschachteln E zu einer Banderolenspendeeinheit 20, die am besten in der Figur 10 ersichtlich ist. Im hier dargestellten Beispiel wird von einem Stapel S jeweils die oberste Banderole mittels einem Saugkopf 21 angehoben und mit einer entsprechenden Kolbenzylindereinheit 22 unter dem angehobenen Flachstab 7 hindurch auf die bereitstehenden Eierschachteln gelegt. In der Figur 2 ist die hochgefahrene Position der Flachschiene 7 beziehungsweise der Transportvorrichtung 6 gezeigt, bevor die Banderolen über die Eierschachteln gelegt sind, während in Figur 3 die Banderolen B über die Schachteln hinweg dargestellt aufliegen. Hierzu sind beidseits parallel zur Flachschiene 4 Auflageflächen 23 vorhanden. Während die angehobene Position der Transportvorrichtung 6 beibehalten wird, fährt nunmehr der Flachstab 7 wieder zurück in Annahmerichtung, so dass nun jener Bereich des Flachstabes 7 über die Eierschachteln zu liegen kommt, der die Niederhalter 10 aufweist. Nun fährt die Hebeplatte 14 mit der gesamten Transportvorrichtung 6 nach unten und die Niederhalter 10 drücken die Banderolen B auf die Eierschachteln E. Diese Position zeigt die Figur 4. Das freie Ende des Flachstabes 7 ist nun bereit, zwei weitere hier nicht dargestellte Eierschachteln in einem nächsten Schritt zur Banderolenspendeeinheit hin zu transportieren. In der Figur 4 ist nun wiederum klar ersichtlich, dass sich die Transportvorrichtung 6 in der unteren Position befindet und entsprechend sind die Vertikalschienen 16 auch wieder deutlich erkennbar. In dieser Position ist die Kolbenzylindereinheit 18, mittels der die Hebeplatte 14 auf und nieder bewegt wird, gut erkennbar. Durch das Distanzelement 17, auf dem die Vertikalschienen 16 befestigt sind, ist die zweite Kolbenzylindereinheit 24, mittels welcher der Saugkopf 21 auf und ab bewegt wird, nur ansatzweise ersichtlich. Besser ist diese zweite Kolbenzylindereinheit im Vertikalschnitt nach Figur 10 zu erkennen.

In einem nächsten, in der Figur 5 dargestellten Schritt, werden die beiden Eierschachteln E mit den darauf mittels den Niederhaltern des Flachstabes 7 klemmend gehaltenen Banderolen B weiter in Abschieberichtung transportiert zu einer vertikalen Falzstation 25. Diese wird gebildet durch eine Winkelplatte 26, die auf Vertikalschienen 27 auf und nieder fahrbar ist. Die Winkelplatte 26, an deren vertikalem Schenkel die Führungselemente, die mit den Schienen 27 in Verbindung stehen, angeordnet sind, hat einen horizontalen Schenkel 26'. An dessen Unterseite sind Leisten befestigt, an denen vertikal nach unten gerichtet Federplatten 28 montiert sind. Die Federplatten 28 haben auf ihrer inneren, zu den Eierschachteln gerichteten Flächen jeweils eine Andruckleiste 29.

In einem nächsten Schritt, wie er in der Figur 6 dargestellt ist, wird die Winkelplatte 26 der Falzstation 25 auf den Schienen 27 in die untere Position verschoben. In dieser Position ist nun auch die Kolbenzylindereinheit 30, mittels der diese Bewegung ausgeübt wird, ersichtlich. Während der Abwärtsbewegung faltet die vertikale Falzstation 25 die Banderole um die Eierschachtel herum nach abwärts, wobei die Andrückleiste 29 praktisch der Kontur der Eierschachtel entlang abwärts gleitet und dabei die Banderole straff anlegend führt. Die vertikale Falzstation 25 wird dabei soweit nach unten abgesenkt, dass die Andrückleiste 29 bis auf die mittige Kante anliegt und die Banderolenenden von dort vertikal nach unten ragen. Diese untere Position der Andrückleisten 29 ist in der Figur 10 am deutlichsten erkennbar.

In der in Figur 6 dargestellten Position erkennt man die nach unten ragenden Banderolenabschnitte und ersieht gleichzeitig, dass die horizontale Falzstation 31 noch nicht zum Einsatz gekommen ist. Während bei der vertikalen Falzstation beide Seiten links und rechts der Eierschachteln gleichzeitig bewegt werden, sind für die horizontale Falzstation zwei unabhängig voneinander betätigbare Teile vorhanden, die je für sich angetrieben sind. Sowohl die linke wie auch die rechte Teilstation der horizontalen Falzstation 31 weisen je zwei Federplatten 32 mit endständigen Andrückleisten 33 auf. Jede horizontale Teilfalzstation besteht aus einem winkelförmigen Schieber 34, an dem mittels Trägerleisten 35 die Federplatten 32 mit den Andruckleisten 33 befestigt sind.

Mittels einer ersten Kolbenzylindereinheit 36 und einer zweiten Kolbenzylindereinheit 37 lässt sich die linke beziehungsweise rechte horizontale Teilfalzstation bewegen. Die beiden Kolbenzylindereinheiten sind in der Figur 6 nur teilweise ersichtlich, während sie in der Figur 4 deutlich erkennbar sind, weil die nach unten ragenden Teilabschnitte der Banderolen hier die Sicht nicht verdecken. Mittels den beiden Kolbenzylindereinheiten 36,37 wird erst der eine Banderolenabschnitt unter der Flachschiene 4 hindurch umgebogen und danach mittels der zweiten Kolbenzylindereinheit 37 die zweite Lasche über die erste hinweg umgebogen.

Bei der Falzbewegung drücken die entsprechenden Andruckleisten 33 einerseits die entsprechende Lasche der Banderole an die Unterseite der Flachschiene und andererseits drückt die nachfolgend betätigte Federplatte 32 mit der entsprechenden Andruckleiste 33 den andersseitigen Abschnitt der Banderole auf den bereits umgefalteten Banderolenabschnitt und führt dabei einen Pressdruck auf die Klebestelle aus, die zwischen diesen beiden Banderolenenden vorhanden ist.

Der entsprechende Klebestreifen erfolgt mittels einer Klebstoffauftragstation 40. Diese Klebstoffauftragstation 40 ist lediglich in der Figur 10 erkennbar und ist in einem Durchbruchbereich der Auflagefläche 23 angeordnet. Die Klebung erfolgt nachdem die Banderole bereits quer über die Eierschachtel hinweg auf diese aufgelegt und mit dem Niederhalter 10 in kraftschlüssiger Verbindung mit der Eierschachtel hält. Während die Vorschubvorrichtung 6 nun die Eierschachtel zur Ausstossrichtung hin bewegt, klebt die Klebstoffauftragstation Klebstoff auf die Banderole einseitig auf. Da diese Auftragung auf der Unterseite der Banderole erfolgt, muss in der horizontalen Falzstation, wie in Figur 10 dargestellt, erst die linke Teilstation das eine Banderolenende umbiegen, bevor das mit Klebstoff versehene Ende umgebogen und auf das bereits umgebogene Ende aufgelegt und angedrückt wird.

Neben der hier dargestellten Version, bei der die Klebstoffauftragstation 40 unterhalb der Auflagefläche 23 angeordnet ist, liesse sich selbstverständlich die Klebstoffauftragstation auch oberhalb dieser Auflagefläche 23 anordnen. In diesem Fall müsste erst jenes Banderolenende umgefaltet werden, welches den Klebstoff trägt und nachher das gegenüber liegende Banderolenende über diese Klebstelle hinweg angedrückt werden. Die Klebstoffauftragstation kann mit einer Auftragsrolle ausgestaltet sein oder, wie hier bevorzugt, ähnlich einem Tintenstrahldrucker arbeiten. Selbstverständlich kommen auch andere bekannte Klebstoffauftragesysteme in Frage. In der Figur 7 sind die beiden Schieber 34 nach innen bewegt und entsprechend sind nun die horizontalen Führungsschienen 38 ersichtlich, auf denen die winkelförmigen Schieber 34 hin und her bewegt werden.

In einem nächsten Schritt, der in der Figur 8 dargestellt ist, werden nun die vertikale Falzstation 25 sowie die Transportvorrichtung 6 nach oben bewegt, wobei dies einerseits mittels der Kolbenzylindereinheit 30 und andererseits mittels der Kolbenzylindereinheit 18 erfolgt. In der oberen Position fährt der Flachstab 7 mit den Schiebern 8 und 9 wieder in die Aufnahmeposition zurück, um dann in einem nächsten Schritt, wie in der Figur 9 dargestellt, wiederum abgesenkt zu werden und in Ausstossrichtung vorgeschoben zu werden. Dabei stösst der vordere endseitige Schieber 8 die Eierschachteln von der Flachschiene 4, wobei gleichzeitig diese Flachschiene 4 aus der verklebten Banderole B herausgezogen wird. Die Flachschiene 4 mit der Führungsrippe 5 bewegt sich dabei natürlich nicht. Die Flachschiene 4 liegt an ihrem freien, fliegenden Ende auf einer Andrückrolle 41 auf, die in einer Konsole 42 gelagert ist. Die nun fertig banderolierten Eierschachteln E lassen sich nun auf der Arbeitsplatte 3 senkrecht von der Fortbewegungsrichtung der Banderoliermaschine mittels einem Schieber 43 wegstossen. Diese Eierschachteln sind nun fertig für den Versand.

Trotz der Kleinheit und Kompaktheit der Maschine lassen sich mit derselben relativ hohe Leistungen erzielen. Selbstverständlich kann die Maschine zusätzlich mit einem Tintenstrahldrucker ausgerüstet werden, der entweder im Bereich der Zuführung der Banderolen angeordnet ist oder in der Verlängerung der Flachschiene 4, wo die Banderole beschriftet werden kann, während sie bereits um die Eierschachtel gelegt ist.

## Patentansprüche

1. Verfahren zum Banderolieren von Eierschachteln(E), bei dem die Eierschachteln auf einer Schiene (4) schrittweise vorgeschoben werden, die Banderole (B) über die Schachteln gelegt um diese herum angedrückt gehalten und die Enden verklebt werden, **dadurch gekennzeichnet, dass** die Banderole (B) um die Schachtel (E) und die Schiene angelegt und die Verklebung unter der als Auflagefläche dienenden Schiene (4) erfolgt, wobei deren Unterseite als Andruckfläche während des Pressens der Klebestelle dient, worauf die banderolierte Eierschachtel vom freien, fliegenden Ende der als Auflagefläche dienenden Schiene (4) abgeschoben wird.

2. Verfahren nach Anspruch 1, **dadurch gekennzeichnet, dass** die Banderolen (B) auf die Eierschachteln (E) aufgelegt, darauf klemmend gehalten und mit den Eierschachteln (E) zu einer Falzstation (25,31) gefördert werden.

3. Verfahren nach Anspruch 1, **dadurch gekennzeichnet, dass** die Banderole (B) in einem ersten Faltschritt gleichzeitig auf beide Seiten nach unten gefaltet wird (25) und in einem zweiten Schritt erst eine Banderolenhälfte unter die Auflagefläche gefaltet wird (31) und danach die zweite mit Klebstoff versehene Banderolenhälfte auf die erste Banderolenhälfte gelegt wird.

4. Verfahren nach Anspruch 1, **dadurch gekennzeichnet, dass** die geklebten Banderolenenden während des Abschiebens der Eierschachtel vom freien, fliegenden Ende der Schiene (4) von unten mittels einer stationären Andrückrolle (41) an die Auflagefläche gepresst werden.

5. Verfahren nach Anspruch 1-4, **dadurch gekennzeichnet, dass** in jeder Position zwei oder mehr Eierschachteln gleichzeitig denselben Verfahrensschritt durchlaufen.

6. Maschine zum Banderolieren von Eierschachteln (E), **dadurch gekennzeichnet, dass** diese eine Transportvorrichtung (6) zum schrittweisen Vorschieben der auf einer Schiene (4) aufliegenden, zu banderolierenden Eierschachteln umfasst, die die Eierschachteln von einer Banderolenspendeeinheit (20) via einer Klebstoffauftragestation (40) zu einer Falzstation (25,31) bewegt und über eine Andruckrolle (41) im Bereich des freien, fliegenden Endes der Schiene (4) von der Schiene abtransportiert.

7. Vorrichtung nach Anspruch 6, **dadurch gekennzeichnet, dass** die Eierschachteln auf einer Flachschiene (4) mit einer Längsmittelrippe (5) aufliegend geführt sind, die in Abstossrichtung endseitig frei fliegend gelagert ist.

8. Vorrichtung nach Anspruch 6, **dadurch gekennzeichnet, dass** die Transportvorrichtung (6) aus einem breiten Flachstab (7) mit zwei endseitigen (8) und einem mittigen Schieber (9) besteht und mit Mitteln zum Hochheben und Absenken sowie zum vor- und rückwärts bewegen (11) dieses Flachstabes (7) ausgerüstet ist.

9. Vorrichtung nach Anspruch 8, **dadurch gekennzeichnet, dass** an der Unterseite des Flachstabes (7) ein Bereich zwischen dem mittigen Schieber (9) und dem in Abstossrichtung liegenden Schieber (8) mindestens ein federbelasteter Niederhalter (10) angeordnet ist.

10. Vorrichtung nach Anspruch 6, **dadurch gekennzeichnet, dass** die Falzstation (25) für die Vertikalfalzung mindestens zwei Federplatten (28) mit Andrückleisten (29) umfasst, die um einen gemeinsamen Träger mittels einer Kolbenzylindereinheit (30) auf und nieder bewegbar sind.

11. Vorrichtung nach Anspruch 6, **dadurch gekennzeichnet, dass** die Falzstation (31) für die Horizontalfalzung mindestens zwei, zeitlich nacheinander aufeinanderzu bewegbare Federplatten (32) mit Andrückleisten (33) umfasst, wobei die mindestens eine Federplatte (32) der einen Seite und die mindestens eine Federplatte der anderen Seite mit je einer Kolbenzylindereinheit (36,37) ausgerüstet ist.

12. Vorrichtung nach Anspruch 6, **dadurch gekennzeichnet, dass** die Banderolenspendeeinheit (20) eine mechanischpneumatisch arbeitende Papieranlegevorrichtung ist, welche die zugeschnittenen Banderolen über die Eierschachtel (E) legt.

13. Vorrichtung nach Anspruch 6, **dadurch gekennzeichnet, dass** die Banderolenspendeeinheit (20) eine Vorratsrolle und eine Zuschneideeinrichtung umfasst.

14. Vorrichtung nach Anspruch 6, **dadurch gekennzeichnet, dass** die Vorrichtung eine Arbeitsplatte (3) aufweist, die in derselben Ebene liegt wie die Schiene (4), auf der die Eierschachteln(E) während des Banderolierens aufliegen.

## Claims

1. A method for banderoling egg cartons (E), with which the egg cartons are advanced in steps on a rail (4), the banderole (B) is applied over the cartons and are held around these in a pressed manner, and the ends are bonded, **characterised in that** the banderole (B) is applied around the carton (E) and the rail, and the bonding is effected below the rail (4) serving as a rest surface, wherein the lower side of the rail serves as a pressing surface during the pressing of the bonding location, whereupon the banderoled egg carton is pushed away from the free, unsupported end of the rail (4) serving as a rest surface.

2. A method according to claim 1, **characterised in that** the banderoles (B) are applied onto the egg cartons (E), held thereon in a clamped manner and conveyed with egg cartons (E) to a folding station (25, 31).

3. A method according to claim 1, **characterised in that** the banderole (B) in a first folding step is simultaneously folded (25) downwards on both sides, and in a second step, firstly one banderole half is folded (31) below the rest surface, and subsequently the second banderole half provided with adhesive is applied onto the first banderole half.

4. A method according to claim 1, **characterised in that** the bonded banderole ends during the expulsion of the egg carton from the free, unsupported end of the rail (4) are pressed from below onto the rest surface by way of a stationary pressing roller (41).

5. A method according to claim 1-4, **characterised in that** in each position, two or more egg cartons simultaneously run through the same method step.

6. A machine for banderoling egg cartons (E), **characterised in that** this comprises a transport device (6) for the stepwise advance of egg cartons which lie on a rail (4) and are to be bandroled, said device moving the egg cartons from a banderole dispensing unit (20) via an adhesive depositing station (40) to a folding station (25, 31), and via a pressing roller (41) transports them away from the rail in the region of the free, unsupported end of the rail (4)

7. A device according to claim 6, **characterised in that** the egg cartons are led lying on a flat rail (4) with a longitudinal middle rib (5), said rail being mounted in a free, unsupported manner in the ejection direction at the end-side.

8. A device according to claim 6, **characterised in that** the transport device (6) consists of a wide flat rod (7) with two end-side (8) sliders and one middle slider (9) and is equipped with means for lifting and lowering as well as for moving forwards and backwards (11) this flat rod (7).

9. A device according to claim 8, **characterised in that** at least one spring-biased holding-down means (10) is arranged on the lower side of the flat rod (7), in a region between the middle slider (9) and the slider (8) lying in the ejection direction.

10. A device according to claim 6, **characterised in that** the folding station (25) for the vertical folding comprises at least two spring plates (28) with pressing bars (29) which may be moved up and down about a common carrier by way of a piston-cylinder unit (30).

11. A device according to claim 6, **characterised in that** the folding station (31) for the horizontal folding comprises at least two spring plates (32) with pressing bars (33), said plates being able to be moved towards one another consecutively with regard to time, wherein the at least one spring plate (32) of the one side, and the at least one spring plate of the other side are each equipped with a piston-cylinder unit (36, 37).

12. A device according to claim 6, **characterised in that** the banderole dispensing unit (20) is a paper feed device which functions in a mechanical-pneumatic manner and which applies the banderoles cut to size over the egg cartons (E).

13. A device according to claim 6, **characterised in that** the banderole dispensing unit (20) comprises a supply roll and a cut-to size device.

14. A device according to claim 6, **characterised in that** the device comprises a working plate (3) which lies in the same plane as the rail (4) on which the egg cartons (E) lie during the banderoling.

## Revendications

1. Procédé pour l'application de bandes sur des boîtes à oeufs (E), dans lequel les boîtes à oeufs sont avancées progressivement sur un rail (4), la bande (B) est posée sur la boîte, tenue pressée autour de la boîte et les extrémités sont collées,
**caractérisée en ce que**
la bande (B) est placée autour de la boîte (E) et du rail et le collage a lieu sous le rail (4) servant de surface d'appui, le dessous du rail servant de surface de pression pendant la compression des endroits de collage, la boîte à oeufs entourée d'une bande étant écartée de l'extrémité libre et en porte-à-faux du rail (4) servant de surface d'appui.

2. Procédé selon la revendication 1, **caractérisée en ce que** les bandes (B) sont appliquées sur les boîtes à oeufs (E), tenues collées sur ces boîtes à oeufs et, avec les boîtes à oeufs (E), sont avancées vers une station de pliage (25,31).

3. Procédé selon la revendication 1, **caractérisée en ce que**, dans une première étape de pliage, la bande (B) est pliée en même temps des deux côtés vers le bas (25) et, seulement dans une deuxième étape de pliage, une moitié de bande est pliée sous la surface d'appui (31) et ensuite la deuxième moitié de bande munie d'adhésif est posée sur la première moitié de bande.

4. Procédé selon la revendication 1, **caractérisée en ce que** les extrémités collées de la bande sont pressées par en-dessous au moyen d'un rouleau de pression fixe (41) sur la surface de pression pendant l'écartement de la boîte à oeufs de l'extrémité libre et en porte-à-faux du rail (4) .

5. Procédé selon une revendication 1 à 4, **caractérisée en ce que**, dans chaque position, deux boîtes à oeufs ou plus parcourent en même temps la même étape de procédé.

6. Machine pour l'application de bandes sur des boîtes à oeufs (E), **caractérisée en ce qu'**elle comprend un dispositif de transport (6) pour le déplacement progressif des boîtes à oeufs à entourer d'une bande et reposant sur un rail (4), le dispositif de transport déplaçant les boîtes à oeufs depuis une unité de distribution de bande (20) via une station d'application d'adhésif (40) vers une station de pliage (25, 31) et enlevant ces boîtes à oeufs du rail (4) au -dessus d'un rouleau de pression (41) dans la zone de l'extrémité libre et en porte-à-faux du rail.

7. Dispositif selon la revendication 6, **caractérisée en ce que** les boîtes à oeufs sont menées couchées sur un rail plat (4) avec une nervure centrale longitudinale (5), le rail étant logé du côté d'extrémité libre et en porte-à-faux dans la direction de poussée.

8. Dispositif selon la revendication 6, **caractérisée en ce que** le dispositif de transport (6) est composé d'une large barre plate (7) avec deux coulisseaux d'extrémité (8) et un coulisseau central (9) et est équipé de moyens pour soulever et abaisser ainsi que pour déplacer vers l'avant et vers l'arrière (11) cette barre plate (7).

9. Dispositif selon la revendication 8, **caractérisée en ce qu'**au moins un serre-flanc (10) commandé par ressort est agencé sur le dessous de la barre plate (7) dans une zone entre le coulisseau central (9) et le coulisseau (8) situé dans la direction de poussée.

10. Dispositif selon la revendication 6, **caractérisée en ce que** la station de pliage (25) comprend pour le pliage vertical au moins deux plaques de ressort (28) avec des listeaux de pression (29), les plaques de ressort étant déplaçables en haut et en bas par un support commun au moyen d'une unité de cylindre à piston (30).

11. Dispositif selon la revendication 6, **caractérisée en ce que** la station de pliage (31) comprend pour le pliage horizontal au moins deux plaques de ressort (32) déplaçables temporellement l'une après l'autre successivement et ayant des listeaux de pression (33), au moins la plaque de ressort d'un côté (32) et au moins la plaque de ressort de l'autre côté étant chacune équipées d'une unité de cylindre à piston (36, 37).

12. Dispositif selon la revendication 6, **caractérisée en ce que** l'unité de distribution de bande (20) est un dispositif margeur de papier mécano-pneumatique, lequel pose les bandes découpées au-dessus de la boîte à oeufs (E).

13. Dispositif selon la revendication 6, **caractérisée en ce que** l'unité de distribution de bande (20) comprend un rouleau de réserve et un dispositif de découpe.

14. Dispositif selon la revendication 6, **caractérisée en ce que** le dispositif comprend une plaque de travail (3), qui est situé dans le même plan que le rail (4), sur lequel les boîtes à oeufs (E) reposent pendant l'application de bandes.
